# EUROPÄISCHE PATENTSCHRIFT

(11) **EP 3 043 011 B1**
(45) Veröffentlichungstag und Bekanntmachung des Hinweises auf die Patenterteilung: **20.09.2017**
(21) Anmeldenummer: 15202532.6
(22) Anmeldetag: 23.12.2015
(51) Int. Cl.: E05B 29/00, E05B 15/04

(54) **SCHLIESSZYLINDER MIT PLÄTTCHENZUHALTUNGEN FÜR EIN ZYLINDERSCHLOSS SOWIE ZYLINDERSCHLOSS MIT EINEM DERARTIGEN SCHLIESSZYLINDER**
LOCK CYLINDER WITH PLATE HOLDERS FOR A CYLINDER LOCK AND CYLINDER LOCK WITH SUCH A LOCK CYLINDER
BARILLET TUBULAIRE A PAILLETTE POUR UNE SERRURE A CYLINDRE ET SERRURE A BARILLET COMPRENANT UN TEL BARILLET

(30) Priorität: 07.01.2015 DE 102015000213
(43) Veröffentlichungstag der Anmeldung: 13.07.2016
(73) Patentinhaber: D. La Porte Söhne GmbH, 42279 Wuppertal (DE)
(72) Erfinder: KOMKIN, Viktor, 42289 Wuppertal (DE)
(74) Vertreter: Patent- und Rechtsanwälte Dr. Solf & Zapf

(56) Entgegenhaltungen:
- US-A- 1 657 039
- US-A- 2 453 066
- US-A- 4 682 484

## Beschreibung

Die vorliegende Erfindung betrifft einen Schließzylinder mit Plättchenzuhaltungen für ein Zylinderschloss, insbesondere für Kraftfahrzeuge, bevorzugt für Land- oder Baumaschinen, sowie ein Zylinderschloss mit einem derartigen Schließzylinder und einem dazu passenden Schlüssel.

Die EP 2 083 136 A2 offenbart einen Schließzylinder, der ein Zylindergehäuse aufweist, in dem ein Zylinderkern um eine Zylinderachse drehbar gelagert ist. Der Zylinderkern weist einen sich axial erstreckenden Schlüsselkanal und sich senkrecht dazu erstreckende, den Zylinderkern durchsetzende Führungsschlitze auf. Die Führungsschlitze sind in axialer Richtung zueinander benachbart angeordnet. In jedem Führungsschlitz sind jeweils zwei rechteckrahmenförmige Plättchenzuhaltungen angeordnet. Die Plättchenzuhaltungen greifen in ihrer Sperrlage bei abgezogenem Schlüssel aufgrund von Federbelastung durch jeweils eine Druckfeder in Sperrnuten des Zylindergehäuses, so dass der Zylinderkern drehfest im Zylindergehäuse sitzt. Die rechteckförmigen Plättchenzuhaltungen weisen jeweils eine nach außen weisende Widerlagernase auf, an welcher sich die Druckfeder abstützt und durch welche die Bewegung der Plättchenzuhaltungen in Sperrrichtung begrenzt wird. Die Widerlagernase und die Druckfeder sind in einem kreiszylindrischen Kanal des Zylinderkerns geführt, welcher an die Umgebung mündet.

Die rechteckrahmenförmigen Plättchenzuhaltungen der EP 2 083 136 A2 weisen zudem eine mittige Schlüsselaufnahmeaussparung zur Aufnahme eines Schlüssels auf. In der Schlüsselaufnahmeaussparung sind in den Schlüsselkanal hineinragende Steuerstufen zum Zusammenwirken mit Steuerbahnen eines passenden Wendeschlüssels vorhanden.

Aus der DE 27 03 537 A1 ist ebenfalls ein gattungsgemäßer Schließzylinder mit Zylindergehäuse und Zylinderkern bekannt. Der Zylinderkern weist einen sich axial erstreckenden Schlüsselkanal und sich senkrecht dazu erstreckende, den Zylinderkern durchsetzende Führungsschlitzpaare auf. Die Führungsschlitzpaare sind in axialer Richtung zueinander benachbart angeordnet. Dabei besteht ein Führungsschlitzpaar aus zwei in einer zur Zylinderachse senkrechten Richtung zueinander beabstandeten Führungsschlitzen. In jedem Führungsschlitz ist jeweils eine längliche Plättchenzuhaltung angeordnet. Die länglichen Plättchenzuhaltungen weisen jeweils eine Schlüsselaufnahmenut zur Aufnahme eines Schlüssels auf, wobei Nutkanten als Steuerstufen zum Zusammenwirken mit Steuerbahnen eines passenden Schlüssels dienen. Zudem weisen die bekannten Plättchenzuhaltungen ebenfalls jeweils eine Widerlagernase zur Abstützung der jeweiligen Druckfeder und zur Begrenzung der Bewegung der Plättchenzuhaltungen in Sperrrichtung auf.

An gattungsgemäße Zylinderschlösser werden hohe Anforderungen gestellt. Sie müssen unter anderem möglichst viele Schlüsselkombinationen haben, um eine möglichst hohe Sicherheit zu gewährleisten (ECE-Regelung Nr. 116-5.2.6). Zudem müssen sie so gebaut sein, dass ein Drehen des sich in der Verriegelungsstellung befindlichen Schließzylinders bei einem Drehmoment von weniger als 2,45 Nm nur mit dem passenden Schlüssel möglich ist (ECE-Regelung Nr. 116-5.2.10).

Bei den bekannten rechteckrahmenförmigen Plättchenzuhaltungen besteht das Problem, dass diese sich bereits ab einem geringeren Drehmoment verformen. Dies resultiert einerseits aus der Rechteckform. Je nach Drehrichtung erfolgt eine Abstützung der Plättchenzuhaltungen im Zylinderkern zudem über die Widerlagernase. Dies führt ebenfalls zu Verwindungen der Plättchenzuhaltungen. Der Kanal, in dem sich die Druckfeder befindet, ist zudem deutlich breiter als die Plättchendicke bzw. Höhe der Plättchenzuhaltungen. Deswegen stützen sich die Plättchenzuhaltungen, wenn zwei in einem Führungsschlitz angeordnet sind, nicht über ihre gesamte Plättchendicke an dem Zylinderkern ab, sondern nur an einem kleinen Vorsprung des Zylinderkerns. Dieser wird ebenfalls bei zu hoher Belastung abgeschert.

Auch bei den bekannten länglichen Plättchenzuhaltungen besteht das Problem, dass diese sich leicht verbiegen, insbesondere dann, wenn die Drehrichtung so ist, dass die Abstützung am Zylinderkern über die Widerlagernase erfolgt.
Aufgabe der vorliegenden Erfindung ist somit die Bereitstellung eines Schließzylinders mit Plättchenzuhaltungen für ein Zylinderschloss für Kraftfahrzeuge, insbesondere für Land- und Baumaschinen, das eine hohe Anzahl an Schlüsselkombinationen gewährleistet und die Einleitung hoher Drehmomente ermöglicht. Dabei soll der Schließzylinder zudem kostengünstig herstellbar und konstruktiv einfach aufgebaut sein.
Weitere Aufgabe ist die Bereitstellung eines Zylinderschlosses für Kraftfahrzeuge, insbesondere für Land- und Baumaschinen, mit einem derartigen Schließzylinder und einem dazu passenden Schlüssel.
Diese Aufgabe wird durch einen Schließzylinder mit den Merkmalen von Anspruch 1 und ein Zylinderschloss mit den Merkmalen von Anspruch 22 gelöst. Vorteilhafte Weiterbildungen der Erfindung sind in den sich jeweils anschließenden Unteransprüchen gekennzeichnet.
Es zeigen:
- Figur 1:: Eine perspektivische Explosionsdarstellung des erfindungsgemäßen Schließzylinders
- Figur 2:: Eine erste Seitenansicht des erfindungsgemäßen Schließzylinders ohne Zylindergehäuse, Plättchenzuhaltungen in sperrender Stellung
- Figur 3:: Eine weitere Seitenansicht des erfindungsgemäßen Schließzylinders ohne Zylindergehäuse, Plättchenzuhaltungen in sperrender Stellung
- Figur 4:: Eine weitere Seitenansicht des erfindungsgemäßen Zylinderschlosses ohne Zylindergehäuse, Plättchenzuhaltungen in sperrender Stellung
- Figur 5:: Eine weitere Seitenansicht des erfindungsgemäßen Schließzylinders ohne Zylindergehäuse, Plättchenzuhaltungen in sperrender Stellung
- Figur 6:: Einen Schnitt entlang der Linie A-A in Figur 2 mit Plättchenzuhaltungen in ihrer sperrenden Ausgangsstellung
- Figur 7:: Eine perspektivische Ansicht des erfindungsgemäßen Schließzylinders ohne Zylindergehäuse mit gestricheltem Zylinderkern ohne ein Einsatzteil
- Figur 8:: Eine Draufsicht auf mehrere Plättchenzuhaltungen mit unterschiedlicher Anordnung einer Steuer- und Widerlagernase
- Figur 9:: Eine schematische breitseitige Ansicht eines Wendeschlüssels für das erfindungsgemäße Zylinderschloss
- Figur 10:: Eine schematische Querschnittsansicht eines Schlüsselbarts des Schlüssels

Der erfindungsgemäße Schließzylinder 1 (Fig. 1 bis 7) weist ein Zylindergehäuse 2, eine Zylinderachse 3, einen Zylinderkern 4, sowie mehrere Plättchenzuhaltungen 5a;5b auf. Zudem weist der Schließzylinder 1 eine die Zylinderachse 3 enthaltende Längsmittenebene bzw. erste Längsmittenebene 6 und eine dazu senkrechte, ebenfalls die Zylinderachse 3 enthaltende Quermittenebene bzw. zweite Längsmittenebene 7 auf.

Das Zylindergehäuse 2 (Fig. 1) ist hohlzylindrisch ausgebildet und weist eine Gehäusewandung 8 sowie eine in axialer Richtung durch die Gehäusewandung 8 durchgehende, kreiszylindrische Kernaufnahmeaussparung 9 auf. Die Gehäusewandung 8 umgibt somit die Kernaufnahmeaussparung 9. Das Zylindergehäuse 2 weist außerdem vier Sperrnuten 10a;10b zur Aufnahme der Plättchenzuhaltungen 5a;5b in deren sperrender Stellung bzw. Sperrstellung auf. Die Sperrnuten 10a;10b weisen eine Längserstreckung parallel zur Zylinderachse 3 auf. Zudem erstrecken sich die Sperrnuten 10a;10b von der Kernaufnahmeaussparung 9 her in die Gehäusewandung 8 hinein. Die Sperrnuten 10a;10b weisen jeweils eine Nutbodenfläche 11 und zwei Nutseitenflächen 12 auf.

Dabei liegen sich jeweils zwei Sperrnuten 10a;10b in einer zur Längsmittenebene 6 parallelen, zur Zylinderachse 3 senkrechten Plättchengleitrichtung 13 gegenüber. Die sich in Plättchengleitrichtung 13 gegenüberliegenden Sperrnuten 10a;10b sind zudem symmetrisch zur Quermittenebene 7 angeordnet.

Die vier Sperrnuten 10a;1ab sind zudem vorzugsweise symmetrisch zur Längsmittenebene 6 und symmetrisch zur Quermittenebene 7 angeordnet. Das Vorhandensein von vier Sperrnuten 10a;10b ermöglicht es, dass ein passender Schlüssel 50 (Fig. 9, 10) nach Drehung um 180° abgezogen werden kann, falls dies gewünscht ist. Zwei sich in Plättchengleitrichtung 13 gegenüberliegende Sperrnuten 18a;10b sind aber für die Zwecke der Erfindung ausreichend. Insbesondere sind zwei sich in Plättchengleitrichtung 13 gegenüberliegende Sperrnuten 10a;10b dann ausreichend, wenn eine Impulsschaltung vorliegt.

Die länglichen bzw. leistenförmigen Plättchenzuhaltungen 5a;5b (Fig. 1-8) weisen zwei sich gegenüberliegende, ebenflächige Plättchenoberseiten 14a;14b sowie eine umlaufende Plättchenkante 15 auf. Die beiden Plättchenoberseiten 14a;14b sind im eingebauten Zustand der Plättchenzuhaltungen 5a;5b senkrecht zur Zylinderachse 3. Die Plättchenzuhaltungen 5a;5b weisen zudem eine längliche Führungs- und Sperrleiste 16 auf, die eine Längserstreckung parallel zur Plättchengleitrichtung 13 aufweist. Die Führungs- und Sperrleiste 16 weist ein erstes Leistensperrende 16a und ein zweites Leistensperrende 16b auf, wobei sich die beiden Leistenenden 16a;16b in Richtung der Plättchengleitrichtung 13 gegenüberliegen. Die Führungs- und Sperrleiste 16 weist zudem eine erste Leistenlängskante bzw. Leistengleitkante 17a, eine zweite Leistenlängskante bzw. Leistengleitkante 17b und zwei Leistenendkanten 18a;18b auf. Die beiden Leistengleitkanten 17a;17b erstrecken sich jeweils parallel zur Plättchengleitrichtung 13 und von dem ersten Leistensperrende 16a zum zweiten Leistensperrende 16b. Die zweite Leistengleitkante 17b erstreckt sich durchgehend, also ununterbrochen von der einen zur anderen Leistenendkante 18a;18b. Die beiden Leistenendkanten 18a;18b verbinden jeweils die beiden Leistengleitkanten 17a;17b miteinander und erstrecken sich vorzugsweise schräg zur Plättchengleitrichtung 13.

Erfindungsgemäß weisen die Plättchenzuhaltungen 5a;5b zudem jeweils einen Steuer- und Widerlagervorsprung bzw. eine Steuer- und Widerlagernase 19 auf, die sich an die erste Leistengleitkante 17a anschließt und von dieser absteht. Die plattenförmige Steuer- und Widerlagernase 19 ist dabei benachbart zum ersten Leistensperrende 16a angeordnet. Das heißt, sie ist näher zum ersten Leistensperrende 16a als zum zweiten Leistensperrende 16b angeordnet.

Die Steuer- und Widerlagernase 19 weist eine Steuer- und Widerlagerkante 20, eine Federabstützkante 21 und eine Nasenendkante 22 auf. Die Steuer- und Widerlagerkante 20 sowie die Federabstützkante 21 schließen sich dabei an die erste Leistengleitkante 17a an und erstrecken sich von dieser weg. Die Nasenendkante 22 verbindet die Steuer- und Widerlagerkante 20 und die Federabstützkante 21 miteinander.

Die Steuer- und Widerlagerkante 20 und die Federabstützkante 21 sind vorzugsweise zueinander parallel und erstrecken sich senkrecht zur Zylinderachse 3 und senkrecht zur Plättchengleitrichtung 13. Zudem ist die Steuer- und Widerlagerkante 20 dem zweiten Leistensperrende 16b zugewandt und die Federabstützkante 21 ist dem ersten Leistensperrende 16a zugewandt. Die Nasenendkante 22 ist parallel zur Plättchengleitrichtung 13 bzw. parallel zu den beiden Leistengleitkanten 17a;17b. Die Steuer- und Widerlagerkante 20 dient unter anderem zum Zusammenwirken mit korrespondierenden Steuerbahnen 49a;49b des passenden Schlüssels 50 (Fig. 9, 10) des erfindungsgemäßen Zylinderschlosses. Infolgedessen sind die Steuer- und Widerlagernasen 19, insbesondere die Steuer- und Widerlagerkanten 20, der einzelnen Plättchenzuhaltungen 5a;5b des Schließzylinders 1 in Plättchengleitrichtung 13 zueinander versetzt (siehe Fig. 8). Das heißt, in ihrer nicht sperrenden Stellung haben die Steuer- und Widerlagerkanten 20 der einzelnen Plättchenzuhaltungen 5a;5b des Schließzylinders 1 alle einen anderen Abstand zur Quermittenebene 7. Bzw. die Steuer- und Widerlagerkanten 20 der einzelnen Plättchenzuhaltungen 5a;5b des Schließzylinders 1 haben in Plättchengleitrichtung 13 gesehen alle einen anderen Abstand A von dem zweiten Leistensperrende 16b.

Der Zylinderkern 4 (Fig. 1-7) weist ein Einsteckende 4a sowie ein diesem in Richtung der Zylinderachse 3 gegenüberliegendes Betätigungsende 4b auf. Zudem weist der Zylinderkern 4 in an sich bekannter Weise eine Schlüsseleinsteckbuchse 23, einen kreiszylindrischen Führungskörper 24 sowie zumindest einen, vorzugsweise zwei, Mitnehmerzapfen 25 zur Betätigung einer Schlossmechanik zur Entriegelung des Zylinderschlosses und einen Schlüsselkanal 26 auf. Die Schlüsseleinsteckbuchse 23 ist am Einsteckende 4a angeordnet. Die beiden Mitnehmerzapfen 25 sind am Betätigungsende 4a angeordnet. Sie sind in Bezug zur Zylinderachse 3 exzentrisch angeordnet und stehen von dem Führungskörper 24 in Richtung der Zylinderachse 3 ab.

Der kreiszylindrische Führungskörper 24 dient zur drehbaren Lagerung des Zylinderkerns 4 in dem Zylindergehäuse 2 um die Zylinderachse 3. Dazu weist der Führungskörper 24 eine kreiszylindrische Führungskärperaußenfläche 27 auf, deren Durchmesser dem Durchmesser der Kernaufnahmeaussparung 9 des Zylindergehäuses 2 entspricht. Im zusammengebauten Zustand des Schließzylinders 1 ist das Zylindergehäuse 2 um den Zylinderkern 4 herum angeordnet, wobei die Führungskörperaußenfläche 27 an der Kernaufnahmeaussparung 9 gleitbar anliegt.

Der Schlüsselkanal 26 dient in an sich bekannter Weise zur Aufnahme und Führung eines Schlüssels. Er erstreckt sich parallel zur Zylinderachse 3 und vom Einsteckende 4a her in den Zylinderkern 4 hinein. Der Schlüsselkanal 26 erstreckt sich dabei durch die Einsteckbuchse 23 durch in den Führungskörper 24 hinein. Zudem weist der Führungskörper 24 vorzugsweise zwei an sich bekannte Zentrierleisten 42 (Fig. 6) auf, welche in den Schlüsselkanal 26 hinein ragen. Die Zentrierleisten 42 erstrecken sich parallel zur Zylinderachse 3. Beidseits der Längsmittenebene 6 ist jeweils eine Zentrierleiste 42 vorhanden. In Plättchengleitrichtung 13 sind die beiden Zentrierleisten 42 vorzugsweise zueinander versetzt.

Der Führungskörper 24 ist herstellungsbedingt vorzugsweise zweigeteilt ausgebildet und weist einen Grundkörper 28 und ein in diesen eingestecktes Einsteckteil 29 auf, worauf weiter unten näher eingegangen wird. Im Folgenden wird der Führungskörper 24 zunächst als Ganzes beschrieben:

Zur Aufnahme der Plättchenzuhaltungen 5a;5b weist der Führungskörper 24 mehrere Führungsschlitze 30 auf, die sich in Richtung der Plättchengleitrichtung 13 durch den Führungskörper 24 hindurch erstrecken. Dabei sind die Führungsschlitze 30 in axialer Richtung zueinander benachbart und zueinander fluchtend angeordnet. Zudem sind alle Führungsschlitze 30 neben dem Schlüsselkanal 26 angeordnet. Bzw. alle Führungsschlitze 30 sind auf derselben Seite in Bezug zur Längsmittenebene 6 angeordnet. Sie sind also alle nur auf einer Seite der Längsmittenebene 6 angeordnet. Auf der anderen Seite sind keine Führungsschlitze 30 vorhanden. Die Führungsschlitze 30 weisen dabei eine Höhe, also eine Erstreckung in Richtung der Zylinderachse 3 auf, die einer Plättchendicke d (Fig. 2) zweier Plättchenzuhaltungen 5a;5b entspricht. Dadurch können in einem Führungsschlitz 30 zwei Plättchenzuhaltungen 5a;5b übereinander angeordnet werden. Die Führungsschlitze 30 weisen zwei Schlitzführungsflächen 31a;31b auf, die sich parallel zur Plättchengleitrichtung 13 bzw. parallel zur Längsmittenebene 6 erstrecken. Zudem sind die Schlitzführungsflächen 31a;31b in einer zur Plättchengleitrichtung 13 und zur Zylinderachse 3 senkrechten bzw. einer zur Längsmittenebene 6 senkrechten Richtung voneinander beabstandet. Der Abstand der beiden Schlitzführungsflächen 31a;31b voneinander entspricht dabei dem Abstand der beiden Leistengleitkanten 17a;17b voneinander.

Wie bereits erläutert, erstrecken sich die Führungsschlitze 30 jeweils in Richtung der Plättchengleitrichtung 13 durch den Führungskörper 24 durch. Die Führungsschlitze 30 weisen somit ein erstes und zweites, jeweils offenes Schlitzende 30a;30b auf. In seiner nicht betätigten bzw. gesperrten bzw. verriegelten Ausgangsstellung ist der Führungskörper 24 dabei so angeordnet, dass die Führungsschlitze 30 in Plättchengleitrichtung 13 fluchtend zu den beiden sich in Plättchengleitrichtung 13 gegenüberliegenden Sperrnuten 10a;10b angeordnet sind.

Die Führungsschlitze 30 weisen an jedem ihrer Schlitzenden 30a;30b zudem eine Schlitzverbreiterung 32a;32b auf. Im Bereich der Schlitzverbreiterungen 32a;32b verbreitert sich der Führungsschlitz 30 jeweils in Richtung auf die Zylinderachse 3 bzw. auf die Längsmittenebene 6 zu. Die Schlitzverbreiterungen 32a;32b münden jeweils in den Schlüsselkanal 26. Zudem erstrecken sich die Schlitzverbreiterungen 32a;32b jeweils von dem jeweiligen Schlitzende 30a;30b gesehen in den Führungskörper 24 hinein. Sie sind also zum jeweiligen Schlitzende 30a;30b hin zum Zylindergehäuse 2 hin offen. Die Schlitzverbreiterungen 32a;32b werden in Plättchengleitrichtung 13 nach Innen begrenzt durch eine Widerlagerfläche 33. Die Widerlagerfläche 33 schließt sich an die der Zylinderachse 3 zugewandte Schlitzführungsfläche 31a an, steht von dieser ab und ist vorzugsweise senkrecht zu dieser. Zudem erstreckt sich die Widerlagerfläche 33 bis zum Schlüsselkanal 26, aber nicht in diesen hinein. Seitlich werden die Schlitzverbreiterungen 32a;32b begrenzt durch eine Verbreiterungsführungsfläche 34, welche sich parallel zu den Schlitzführungsflächen 31a;31b erstreckt. In Bezug zu den beiden Schlitzführungsflächen 31a;31b ist die Verbreiterungsführungsfläche 34 zur Zylinderachse 3 bzw. zur Längsmittenebene 6 hin versetzt.

Die beiden Schlitzverbreiterungen 32a;32b eines Führungsschlitzes 30 weisen dabei jeweils lediglich die halbe Höhe des übrigen Führungsschlitzes 30 auf. Das heißt, die Schlitzverbreiterungen 32a;32b erstrecken sich nur über die halbe Höhe des Führungsschlitzes 30 bzw. die Höhe der beiden Schlitzverbreiterungen 32a;32b entspricht jeweils der Plättchendicke d einer Plättchenzuhaltung 5a;5b. Dabei sind die beiden Schlitzverbreiterungen 32a;32b eines Führungsschlitzes 30 in Richtung der Zylinderachse 3 zueinander um den Betrag einer Plättchendicke d versetzt angeordnet. Bzw. die beiden Schlitzverbreiterungen 32a;32b eines Führungsschlitzes 30 sind in Richtung der Plättchengleitrichtung 13 nicht fluchtend zueinander angeordnet. Dadurch können zwei Plättchenzuhaltungen 5a;5b jeweils zueinander um 180° verdreht und übereinander in demselben Führungsschlitz 30 angeordnet werden:

Die Plättchenzuhaltungen 5a;5b sind in Plättchengleitrichtung 13 hin und her verschieblich in den Führungsschlitzen 30 angeordnet. Die beiden in demselben Führungsschlitz 30 angeordneten Plättchenzuhaltungen 5a;5b liegen dabei mit ihren Plättchenoberseiten 14a;14b aneinander gleitbar an. Aufgrund der zueinander verdrehten Anordnung liegt die zweite Plättchenoberseite 14b der ersten Plättchenzuhaltung 5a an der ersten Plättchenoberseite 14a der zweiten Plättchenzuhaltung 5b an. Die Plättchenoberseiten 14a;14b sind dabei senkrecht zur Zylinderachse 3.

Zudem liegen die beiden Leistengleitkanten 17a;17b paarweise gleitbar an den beiden Schlitzführungsflächen 31a;31b an. Die ersten Leistengleitkanten 17a der beiden in demselben Führungsschlitz 30 angeordneten Plättchenzuhaltungen 5a;5b sind zueinander koplanar und die zweiten Leistengleitkanten 17b der beiden in demselben Führungsschlitz 30 angeordneten Plättchenzuhaltungen 5a;5b sind ebenfalls zueinander koplanar.

Die Steuer- und Widerlagernasen 19 aller Plättchenzuhaltungen 5a;5b weisen dabei jeweils zur Zylinderachse 3 bzw. zur Längsmittenebene 6 hin, wobei die Steuer- und Widerlagernasen 19 der beiden in demselben Führungsschlitz 30 angeordneten Plättchenzuhaltungen 5a;5b jeweils auf der anderen Seite der Quermittenebene 7 angeordnet sind. Bzw. die Steuer- und Widerlagernasen 19 der beiden in demselben Führungsschlitz 30 angeordneten Plättchenzuhaltungen 5a;5b sind in Plättchengleitrichtung 13 gegenüberliegend angeordnet. Die beiden in demselben Führungsschlitz 30 angeordneten Plättchenzuhaltungen 5a;5b sind also in Bezug zueinander um 180° um eine zur Längsmittenebene 6 senkrechte Drehachse gedreht angeordnet.

Die Steuer- und Widerlagernasen 19 sind dabei jeweils in einer der beiden Schlitzvertrreiterungen 32a;32b angeordnet. Dabei liegen die Nasenendkanten 22 jeweils an der Verbreiterungsführungsfläche 34 gleitbar an. Da die Erstreckung der Verbreiterungsführungsfläche 34 in axialer Richtung der Plättchendicke d entspricht, liegen die Nasenendkanten 22 in axialer Richtung vollflächig bzw. vollständig an der Verbreiterungsführungsfläche 34 an.

In ihrer sperrenden Ausgangsstellung ragen die Führungs- und Sperrleisten 16 mit ihrem zweiten Leistensperrende 16b zudem in jeweils eine der Sperrnuten 10 hinein, so dass der Zylinderkern 4 unverdrehbar um die Zylinderachse 3 mit dem Zylindergehäuse 2 in Verbindung steht. Die beiden in demselben Führungsschlitz 30 angeordneten Plättchenzuhaltungen 5a;5b ragen dabei in die sich gegenüberliegenden Sperrnuten 10a;10b hinein. Das heißt, die erste Plättchenzuhaltung 5a ragt in die erste Sperrnut 10a und die zweite Plättchenzuhaltung 5b ragt in die zweite Sperrnut 10b hinein.

In ihrer sperrenden Ausgangsstellung liegen die Steuer- und Widerlagernasen 19 außerdem jeweils mit ihrer Steuer- und Widerlagerkante 20 an der Widerlagerfläche 33 des Führungskörpers 24 an. Die Steuer- und Widerlagerkante 20 überragt dabei die Widerlagerfläche 33 in Richtung auf die Zylinderachse 3 zu. Sie ragt in den Schlüsselkanal 26 hinein. Die Steuer- und Widerlagernasen 19, insbesondere die Steuer- und Widerlagerkanten 20, ragen somit in den Schlüsselkanal 26 bereichsweise, insbesondere mit dem über die Widerlagerfläche 33 überstehenden Teil, hinein. Dadurch gleiten die Steuer- und Widerlagerkanten 20 beim Einführen des Schlüssels 50 in den Schlüsselkanal 26 an dessen Steuerbahnen 49a;49b entlang, was weiter unten näher erläutert wird. Dabei liegen sich die Steuer- und Widerlagerkanten 20 der beiden in demselben Führungsschlitz 30 angeordneten Plättchenzuhaltungen 5a;5b in Plättchengleitrichtung 13 gegenüber bzw. sind einander zugewandt.

Erfindungsgemäß stehen nun die beiden in demselben Führungsschlitz 30 angeordneten Plättchenzuhaltungen 5a;5b mit derselben Drehfeder bzw. Schenkelfeder 35 in ihre sperrende Stellung antreibbar in Verbindung. Dabei werden die beiden in demselben Führungsschlitz 30 angeordneten Plättchenzuhaltungen 5a;5b in entgegengesetzte Plättchensperrrichtungen 43a;43b bzw. gegensinnig angetrieben.

Die Schenkelfeder 35 weist eine mittige Wicklung 36 aus Federdraht 37 auf, wobei die beiden Enden des Federdrahtes 37 jeweils von der Wicklung 36 abstehende Federschenkel 38a;38b mit jeweils einem freien Schenkelende 55 bilden. Eine Federachse 35a ist parallel zur Zylinderachse 6, aber von dieser beabstandet. Die Federschenkel 38a;38b sind in axialer Richtung zueinander versetzt. Die Federschenkel 38a;38b weisen dabei jeweils einen ersten Schenkelabschnitt 39 und einen zweiten Schenkelabschnitt 40 auf. Der erste Schenkelabschnitt 39 schließt sich jeweils an die Wicklung 36 an, wobei die beiden ersten Schenkelabschnitte 39 sich in entgegengesetzte Richtungen erstrecken. Die ersten Schenkelabschnitte 39 gehen jeweils in einem Bogenabschnitt bzw. Knick 41 in den zweiten Schenkelabschnitt 40 über. Die beiden zweiten Schenkelabschnitte 40 erstrecken sich dabei im Wesentlichen in die gleiche Richtung. Die Schenkelfeder 35 hat somit eine U-Form. Das freie Schenkelende 55 ist vorzugsweise jeweils in Richtung der Federachse 35a abgebogen in Bezug zum jeweiligen zweiten Schenkelabschnitt 40, wobei sich die beiden Schenkelenden 55 in Bezug zur Richtung der Federachse 35a in entgegengesetzte Richtungen erstrecken.

Zur Lagerung der Schenkelfedern 35 weist der Führungskörper 24 jeweils eine Federaufnahmenut 44 auf, welche sich in Umfangsrichtung erstreckt und sich von der Führungskörperaußenfläche 27 in den Führungskörper hinein erstreckt. Die Federaufnahmenut 44 weist einen mittigen Nutabschnitt 45 zur Aufnahme der Wicklung 36 und zwei sich daran anschließende Schenkelaufnahmeabschnitte 46a;46b zur Aufnahme der beiden Federschenkel 38a;38b auf. Vorzugsweise sind die beiden Schenkelaufnahmeabschnitte 46a;46b entsprechend der Anordnung der beiden Federschenkel 38a;38b in axialer Richtung zueinander versetzt. Nutbodenflächen 47 der Schenkelaufnahmeabschnitte 46a;46b bilden Anlageflächen für die Federschenkel 38a;38b. Die beiden Schenkelaufnahmeabschnitte 46a;46b münden jeweils in einer der beiden Schlitzverbreiterungen 32a;32b. Die jeweilige Schlitzverbreiterung 32a;32b ist in Bezug zum Schenkelaufnahmeabschnitt 46a;46b, in den sie mündet, axial versetzt.

Vorzugsweise ist der Führungskörper 24 zudem in axialer Richtung benachbart zum jeweiligen Schenkelaufnahmeabschnitt 46a;46b ebenfalls in radialer Richtung ausgespart. Insbesondere weist der Führungskörper 24 in axialer Richtung benachbart zum jeweiligen Schenkelaufnahmeabschnitt 46a;46b jeweils eine Federeinführfläche 57a; 57b auf. Die ersten und zweiten Federeinführflächen 57a; 57b sind in axialer Richtung zueinander versetzt. Dabei ist analog wie bei den Schenkelaufnahmeabschnitten 46a;46b die erste Federeinführflächen 57a auf der einen Seite der Quermittenebene 7 angeordnet und die andere Federeinführflächen 57b auf der anderen Seite der Quermittenebene angeordnet. Zudem erstrecken sich die beiden Federeinführflächen 57a; 57b jeweils von dem mittigen Nutabschnitt 45 aus gesehen auf die Längsmittenebene 6 zu, wobei der Abstand von der Quermittenebene 7 zunimmt. Dadurch bilden die beiden Federeinführflächen 57a; 57b zusammen eine Einführrampe bzw. einen Einführkeil für die Montage der Schenkelfedern 35.

Eine Schenkelfeder 35 ist jeweils derart in einer der Federaufnahmenuten 44 angeordnet, dass die Wicklung 36 innerhalb des mittigen Nutabschnittes 45 angeordnet ist. Die beiden Federschenkel 38a;38b sind jeweils in einem der beiden Schenkelaufnahmeabschnitte 46a;46b angeordnet. Die freien Schenkelenden 55 erstrecken sich dabei in die jeweilige Schlitzverbreiterung 32a;32b hinein und liegen an der Federabstützkante 21 der Steuer- und Widerlagernase 19 der in der Schlitzverbreiterung 32a;32b angeordneten Plättchenzuhaltung 5a;5b an. Das heißt, der erste Federschenkel 38a liegt an der Steuer- und Widerlagernase 19 der ersten Plättchenzuhaltung 5a an und der zweite Federschenkel 38b liegt an der Steuer- und Widerlagernase 19 der zweiten Plättchenzuhaltung 5b an, wobei die beiden Plättchenzuhaltungen 5a;5b in demselben Führungsschlitz 30 angeordnet sind.

Die Schenkelfeder 35 ist zudem mittels der freien Schenkelenden 55 in der Schlitzverbreiterung 32a;32b eingehakt. Die Federschenkel 38a;38b sind im Vergleich zur entspannten Stellung der Schenkelfeder 35 aufgebogen bzw. gespreizt. Die Schenkelfeder ist 35 somit gespannt. Die Federschenkel 38a;38b drücken die Steuer- und Widerlagernasen 19 der beiden in demselben Führungsschlitz 30 angeordneten Plättchenzuhaltungen 5a;5b deshalb aufeinander zu. Die Plättchenzuhaltungen 5a;5b werden also gegensinnig mittels der Schenkelfeder 35 angetrieben, jeweils in ihre sperrende Stellung.

Wie bereits erläutert, ist der Führungskörper 24 aus Herstellungsgründen vorzugsweise zweigeteilt ausgeführt und besteht aus dem Grundkörper 28 und dem Einsatzteil 29. Das Einsatzteil 29 ist als länglicher, sich axial erstreckender Block ausgebildet. Es wird in eine Richtung senkrecht zur Quermittenebene 7 in den Grundkörper 28 eingeschoben. Im eingesetzten Zustand begrenzt es dann unter anderem einseitig den Schlüsselkanal 26 sowie die erste Schlitzverbreiterung und bildet einen Teil der Führungskörperaußenfläche 27 sowie der Federaufnahmenuten 44. Gehalten wird es vorzugsweise durch die Schenkelfedern 35, indem diese das Einsatzteil 29 mit dem ersten Federschenkel 38a umgreifen. Das Einsatzteil 29 kann aber auch eingepresst sein oder anderweitig mit dem Grundkörper 28 fest verbunden sein.

Bei der Montage wird nun zunächst das Einsatzteil 29 in den Grundkörper 28 eingesetzt. Dann werden die Plättchenzuhaltungen 5a;5b in die Führungsschlitze 30 eingeführt und anschließend die Schenkelfedern 35 montiert. Dabei werden die beiden Federschenkel 38a; 38b mit den Schenkelenden 55 an den Federeinführflächen 57a; 57b entlang geführt und dabei aufgespreizt. Dann schnappen die Federschenkel 38a; 38b von den Federeinführflächen 57a; 57b runter in die Federaufnahmenut 44 ein.

Vorzugsweise weist der Schließzylinder 1 zudem eine an sich bekannte Montagezuhaltung 48 auf, die zu in an sich bekannter Weise zur axialen Sicherung des Zylinderkerns 4 dient.

Im Folgenden wird nun auf die Funktionsweise des erfindungsgemäßen Schließzylinders 1 näher eingegangen:

Wie bereits erläutert, befinden sich die Plättchenzuhaltungen 5a;5b, solange kein passender Schlüssel 50 in den Schließzylinder 1 eingeführt ist, in ihrer sperrenden Ausgangsstellung. In dieser greifen die zweiten Leistensperrenden 16b in die beiden Sperrnuten 10a;10b ein, so dass der Zylinderkern 4 um die Zylinderachse 3 unverdrehbar mit dem Zylindergehäuse 2 in Verbindung steht.

Der Schlüssel 50 des erfindungsgemäßen Zylinderschlosses ist vorzugsweise als Wendeschlüssel ausgebildet und weist einen Schlüsselbart 51 mit zwei Schmalkanten 52 und zwei Breitseitenflächen 53 und einer freien Stirnkante 54 auf. Auf beiden Breitseitenflächen 53 weist der Schlüsselbart 51 jeweils zwei nach außen abstehende Steuerbahnen 49a;49b auf, welche vorzugsweise durch aufliegende Fräsungen gebildet sind. Die sich diagonal gegenüberliegenden Steuerbahnen 49a;49b sind dabei identisch. Zudem weist der Schlüsselbart 51 zwei Zentriernuten 56 auf, die jeweils auf einer der beiden Breitseitenflächen 53 angeordnet sind und sich längs des Schlüsselbartes 51 zwischen den beiden Steuerbahnen 49a;49b erstrecken.

Wird der Schlüssel 50 in den Schlüsselkanal 26 eingeführt, gleiten in an sich bekannter Weise zum einen die beiden Zentrierleisten 42 in den Zentriernuten 56, so dass der Schlüssel 50 im Schlüsselkanal 26 zentriert wird. Außerdem gleiten die Plättchenzuhaltungen 5a;5b mit dem in den Schlüsselkanal 26 hinein ragenden Bereich der Steuer- und Widerlagerkanten 20 an den beiden Steuerbahnen 49a;49b des Schlüssels 50, welche auf derselben Breitseitenflächen 53 des Schlüssels 50 angeordnet sind, entlang. Alle ersten Plättchenzuhaltungen 5a gleiten dabei an der ersten Steuerbahn 49a und alle zweiten Plättchenzuhaltungen 5b an der zweiten Steuerbahn 49b entlang.

Durch Einführen des passenden Schlüssels 50 werden nun die Plättchenzuhaltungen 5a;5b entgegen die Kraft der Schenkelfeder 35 entgegengesetzt zu ihrer jeweiligen Plättchensperrichtung 43a;43b verschoben. Sie werden also gegensinnig bewegt. Dabei werden die Plättchenzuhaltungen 5a;5b soweit in den Zylinderkern 4 hinein bewegt, bis sie nicht mehr in die Sperrnuten 10a;10b eingreifen. Dann kann der Zylinderkern 4 gedreht werden und das Zylinderschloss mittels der Mitnehmerzapfen 25 durch Betätigung der Schlossmechanik entriegelt bzw. entsperrt werden. Würde ein nicht passender Schlüssel 50 eingeschoben werden, würden die Plättchenzuhaltungen 5a;5b entweder nicht weit genug zurück gezogen werden, so dass sie mit ihren zweiten Leistensperrenden weiterhin in die jeweilige Sperrnut 10a; 10b hinein ragen. Oder sie würden zu weit zurückgezogen werden, so dass sie dann mit ihrem ersten Leistensperrende 16a in die gegenüberliegende Sperrnut 10a; 10b eingreifen.

In der nicht sperrenden Stellung der Plättchenzuhaltungen 5a;5b sind die Widerlagernasen 19 und insbesondere die Federabstützkanten 21 der sich in demselben Führungsschlitz 30 befindlichen Plättchenzuhaltungen 5a;5b weiter auseinander als in der sperrenden Stellung. Infolgedessen sind die Federschenkel 38a;38b im Vergleich zur sperrenden Stellung weiter aufgespreizt. Die Schenkelfeder 35 ist weiter gespannt. Aufgrund dessen kehren die Plättchenzuhaltungen 5a;5b nach Zurückdrehen des Zylinderkerns 4 und Herausziehen des Schlüssels 50 angetrieben durch die Kraft der Schenkelfeder 35 selbsttätig in ihre sperrende Ausgangsstellung zurück.

Vorteil des erfindungsgemäßen Schließzylinders 1 ist einerseits, dass eine Vielzahl von Schlüsselkombinationen möglich ist.

Des Weiteren sind die leistenförmigen Plättcllenzuhaltungen 5a;5b sehr stabil und verformen auch bei hohen Drehmomenten nicht. Dies resultiert unter anderem auch daraus, dass die Plättchenzuhaltungen 5a;5b sich nicht über von der Längsmittenebene 6 weg weisende Widerlagernasen abstützen. Die Stellen der Krafteinleitung über das Zylindergehäuse 2 und der Abstützung im Zylinderkern 4 bei der Drehbeanspruchung sind sehr nahe zusammen. Die Krafteinleitung erfolgt an der einen Leistengleitkante 17a;17b und die Abstützung erfolgt an der anderen Leistengleitkante 17a;17b. Zudem sind die Plättchenzuhaltungen 5a;5b jeweils über ihre gesamte Plättchendicke d sowohl im Zylindergehäuse 2 als auch im Zylinderkern 4 abgestützt.

Da die leistenförmigen Plättchenzuhaltungen 5a; 5b keine Schlüsselaufnahmenut aufweisen wie die bekannten Plättchenzuhaltungen, sind die Plättchenzuhaltungen 5a; 5b stabiler. Denn die Schlüsselaufnahmenut bedingt eine Kerbwirkung, welche die Festigkeit beeinträchtigt. Bei den leistenförmigen Plättchenzuhaltungen 5a; 5b ist die zweite Leistengleitkante 17b vom ersten bis zum zweiten Leistensperrende 16a; 16b durchgehend bzw. ungekerbt ausgebildet. Und die erste Leistengleitkante 17a ist ebenfalls von der Steuer- und Widerlagernase 19 bis zum zweiten Leistensperrende 16b hin durchgehend bzw. ungekerbt ausgebildet.

Des Weiteren war es aufgrund der Schenkelfedern 35 möglich, den Durchmesser des Schließzylinders 1 zu verringern. Denn die bekannten, radial außen angeordneten Druckfedern nehmen in radialer Richtung mehr Platz ein als die erfindungsgemäßen Schenkelfedern 35.

Zudem nehmen die Druckfedern auch in axialer Richtung mehr Platz ein, so dass auch die axiale Baulänge bei dem erfindungsgemäßen Schließzylinder 1 verringert werden konnte.

Ferner ist bei dem erfindungsgemäßen Schließzylinder 1 die Einbruchssicherheit erhöht. Denn, wenn von außen in den Schlüsselkanal 26 hinein geschaut wird, kann man nicht erkennen, welche Plättchenzuhaltungen 5a; 5b bezüglich der Anordnung der Steuer- und -widerlagerkanten 20 für das Zylinderschloss verwendet wurden. Die Plättchenzuhaltungen 5a; 5b liegen nämlich alle in gleicher Weise mit ihren Steuer- und Widerlagernasen 19 an den Widerlagerflächen 33 an. Die Widerlagerflächen 33 und somit auch die Steuer- und - widerlagerkanten 20 aller Plättchenzuhaltungen 5a; 5b weisen somit alle den gleichen Abstand von der Quermittenebene 7 auf. Bzw. sie sind in axialer Richtung fluchtend zueinander angeordnet. Beim Stand der Technik hingegen ist von außen erkennbar, dass die Steuerstufen der einzelnen Plättchenzuhaltungen auf unterschiedlichen Positionen angeordnet sind.

Die Einbruchsicherheit ist zudem auch dadurch erhöht, dass die beiden Plättchenzuhaltungen 5a; 5b mit derselben Schenkelfeder 35 in gegensinnige Richtungen angetrieben werden. Denn, wenn mittels eines Werkzeuges versucht wird, die eine Plättchenzuhaltung 5a in ihre nicht sperrende Stellung zu bewegen, wird die Schenkelfeder 35 weiter gespannt und die zweite Plättchenzuhaltung 5b daraufhin mit erhöhter Kraft in ihre sperrende Stellung gedrückt.

Im Rahmen der Erfindung liegt es dabei auch, dass die Plättchenzuhaltungen 5a;5b jeweils in einem eigenen Führungsschlitz angeordnet sind. Erfindungsgemäß stehen dann jeweils zwei zueinander axial benachbarte Plättchenzuhaltungen 5a;5b mit derselben Schenkelfeder 35 angetrieben in Verbindung.

Zudem muss es sich nicht unbedingt um als Schraubenfeder ausgebildete Schenkelfedern 35 handeln, auch wenn dies bevorzugt ist. Erfindungswesentlich ist, dass es sich um eine, bevorzugt u-förmige, Federklammer bzw. Klammerfeder handelt, welche die beiden Federschenkel 38a; 38b aufweist, von denen sich der eine Federschenkel 38a an der ersten Plättchenzuhaltung 5a und der andere Federschenkel 38b an der zweiten Plättchenzuhaltung 5b abstützt. Beispielsweise kann es sich bei der Federklammer auch um einen einfachen u-förmigen Federbügel, z.B. aus Federdraht oder Metallblech, handeln. Die Federklammer, insbesondere die Schenkelfeder 35, kann allgemein aus Metall oder auch aus Kunststoff bestehen.

## Patentansprüche

1. Schließzylinder (1) für ein Zylinderschloss mit
a) einer Zylinderachse (3) sowie einer die Zylinderachse (3) enthaltenden Längsmittenebene (6) und einer dazu senkrechten, ebenfalls die Zylinderachse (3) enthaltenden Quermittenebene (7),
b) einem Zylindergehäuse (2), das eine axiale Kernaufnahmeaussparung (9) sowie zumindest zwei sich axial erstreckende, zur Kernaufnahmeaussparung (9) hin offene Sperrnuten (10a;10b) aufweist,
c) einem innerhalb der Kernaufnahmeaussparung (9) gelagerten Zylinderkern (4), der einen axialen Schlüsselkanal (26) und mehrere, sich in eine zur Quermittenebene (7) senkrechte Plättchengleitrichtung (13) durch den Zylinderkern (4) hindurch erstreckende Führungsschlitze (30) aufweist,
d) mehreren Plättchenzuhaltungen (5a;5b), die in Plättchengleitrichtung (13) hin- und her verschieblich in einem der Führungsschlitze (30) gelagert sind, wobei die Plättchenzuhaltungen (5a;5b) jeweils eine sperrende Stellung aufweisen, in der sie derart in jeweils eine der Sperrnuten (10a;10b) eingreifen, dass der Zylinderkern (4) um die Zylinderachse (3) unverdrehbar mit dem Zylindergehäuse (2) in Verbindung steht, und eine nicht sperrende Stellung aufweisen, in der sie soweit in den Zylinderkern (4) eingefahren sind, dass sie nicht in die Sperrnuten (10a;10b) eingreifen und der Zylinderkern (4) um die Zylinderachse (3) in dem Zylindergehäuse (2) drehbar ist, wobei die Plättchenzuhaltungen (5a;5b) jeweils mit einer Feder in eine Plättchensperrrichtung (43a;43b) in ihre sperrende Stellung angetrieben in Verbindung stehen, und
wobei jeweils zwei Plättchenzuhaltungen (5a;5b) mit einer einzigen Federklammer, bevorzugt einer Schenkelfeder (35), in ihre jeweilige sperrende Stellung gegensinnig angetrieben in Verbindung stehen,
**dadurch gekennzeichnet, dass**
die Plättchenzuhaltungen (5a;5b) leistenförmig ohne Schlüsselaufnahmenut ausgebildet sind, und
dass jeweils zwei Plättchenzuhaltungen (5a;5b) in axialer Richtung übereinander in demselben Führungsschlitz (30) angeordnet sind, wobei die beiden in demselben Führungsschlitz (30) angeordneten Plättchenzuhaltungen (5a;5b) mit derselben Federklammer, bevorzugt Schenkelfeder (35), in ihre sperrende Stellung gegensinnig angetrieben in Verbindung stehen, und wobei die beiden in demselben Führungsschlitz (30) angeordneten Plättchenzuhaltungen (5a;5b) mit ihren Plättchenoberseiten (14a;14b) aneinander gleitbar anliegen.

2. Schließzylinder (1) nach Anspruch 1,
**dadurch gekennzeichnet, dass**
die Plättchenzuhaltungen (5a;5b) und die Führungsschlitze (30) alle auf derselben Seite der Längsmittenebene (6) angeordnet sind.

3. Schließzylinder (1) nach Anspruch 1 oder 2,
**dadurch gekennzeichnet, dass**
die Federklammern, bevorzugt die Schenkelfedern (35), jeweils in einer sich in Umfangsrichtung des Zylinderkerns (4) erstreckenden Federaufnahmenut (44) des Zylinderkerns (4) angeordnet sind, die sich von außen in den Zylinderkern (4) hinein erstreckt.

4. Schließzylinder (1) nach einem der vorhergehenden Ansprüche,
**dadurch gekennzeichnet, dass**
sich die beiden Sperrnuten (10a;10b), in welche die Plättchenzuhaltungen (5a;5b) in ihrer sperrenden Stellung eingreifen, in Plättchengleitrichtung (13) gegenüber liegen.

5. Schließzylinder (1) nach einem der vorhergehenden Ansprüche,
**dadurch gekennzeichnet, dass**
die Plättchenzuhaltungen (5a;5b) jeweils eine längliche Führungs- und Sperrleiste (16) aufweisen, die eine Längserstreckung parallel zur Plättchengleitrichtung (13) sowie ein erstes Leistensperrende (16a) und ein zweites Leistensperrende (16b) aufweist, wobei die Führungs- und Sperrleiste (16) in der sperrenden Stellung mit dem zweiten Leistensperrende (16b) in die jeweilige Sperrnut (10a;10b) eingreift,
wobei vorzugsweise die Führungs- und Sperrleiste (16) eine erste Leistengleitkante (17a), eine zweite Leistengleitkante (17b) und zwei Leistenendkanten (18a;18b) aufweist, wobei sich die beiden Leistengleitkanten (17a;17b) parallel zur Plättchengleitrichtung (13) erstrecken und die Plättchenzuhaltungen (5a;5b) jeweils mit den beiden Leistengleitkanten (17a;17b) in dem Führungsschlitz (30) gleitbar geführt sind, und
wobei vorzugsweise sich die zweite Leistengleitkante (17b) durchgehend von der einen zur anderen Leistenendkante (18a;18b) erstreckt.

6. Schließzylinder (1) nach Anspruch 5,
**dadurch gekennzeichnet, dass**
die Plättchenzuhaltungen (5a;5b) jeweils eine Steuer- und Widerlagernase (19) aufweisen, die sich an die Führungs- und Sperrleiste (16), insbesondere an die erste Leistengleitkante (17a), anschließt, und von dieser absteht und sich auf die Längsmittenebene (6) zu erstreckt, wobei die Steuer- und Widerlagernase (19) vorzugsweise benachbart zum ersten Leistensperrende (16a) angeordnet ist,
wobei vorzugsweise die Steuer- und Widerlagernasen (19) jeweils eine dem zweiten Leistensperrende (16b) zugewandte Steuer- und Widerlagerkante (20) zur Führung der Plättchenzuhaltung (5a;5b) entlang einer Steuerbahn (49a;49b) eines passenden Schlüssels (50) des Zylinderschlosses, eine dem ersten Leistensperrende (16a) zugewandte Federabstützkante (21) und eine der Längsmittenebene (6) zugewandte, vorzugsweise zu den beiden Leistengleitkanten (17a;17b) parallele, Nasenendkante (22) aufweisen, wobei die Steuer- und Widerlagerkante (20) und die Federabstützkante (21) vorzugsweise zueinander parallel sind und sich bevorzugt senkrecht zur Zylinderachse (3) und senkrecht zur Plättchengleitrichtung (13) erstrecken,
wobei bevorzugt die Steuer- und Widerlagerkanten (20) der einzelnen Plättchenzuhaltungen (5a;5b) des Schließzylinders (1) in Plättchengleitrichtung (13) gesehen alle einen anderen Abstand (A) von dem zweiten Leistensperrende (16b) aufweisen.

7. Schließzylinder (1) nach einem der vorhergehenden Ansprüche,
**dadurch gekennzeichnet, dass**
der Zylinderkern (4) zumindest eine, vorzugsweise zwei, Zentrierleisten (42) zum Zusammenwirken mit jeweils einer korrespondierenden Zentriernut (56) des korrespondierenden Schlüssels (50) aufweist, welche in den Schlüsselkanal (26) hinein ragen und sich parallel zur Zylinderachse (3) erstrecken, wobei vorzugsweise beidseits der Längsmittenebene (6) jeweils eine Zentrierleiste (42) vorhanden ist.

8. Schließzylinder (1) nach einem der vorhergehenden Ansprüche,
**dadurch gekennzeichnet, dass**
die Führungsschlitze (30) in axialer Richtung zueinander benachbart und zueinander fluchtend angeordnet sind
und/oder
die Führungsschlitze (30) jeweils zwei Schlitzführungsflächen (31a;31b) aufweisen, die sich parallel zur Plättchengleitrichtung (13) erstrecken und in einer zur Längsmittenebene (6) senkrechten Richtung voneinander beabstandet sind, wobei die beiden Leistengleitkanten (17a;17b) paarweise an den Schlitzführungsflächen (31a;31b) in Plättchengleitrichtung (13) gleitbar geführt sind.

9. Schließzylinder (1) nach einem der vorhergehenden Ansprüche,
**dadurch gekennzeichnet, dass**
die Führungsschlitze (30) ein erstes und ein zweites, jeweils zum Zylindergehäuse (2) offenes, Schlitzende (30a;30b) aufweisen, wobei vorzugsweise der Zylinderkern (4) in seiner gesperrten Stellung so angeordnet ist, dass die Führungsschlitze (30) in Plättchengleitrichtung (13) fluchtend zu den beiden sich in Plättchengleitrichtung (13) gegenüberliegenden Sperrnuten (10a;10b) angeordnet sind,
wobei vorzugsweise die Führungsschlitze (30) an jedem ihrer Schlitzenden (30a;30b) eine Schlitzverbreiterung (32a;32b) aufweisen, wobei sich der Führungsschlitz (30) im Bereich der Schlitzverbreiterungen (32a;32b) jeweils in Richtung auf die Längsmittenebene (6) zu verbreitert und die Schlitzverbreiterungen (32a;32b) jeweils in den Schlüsselkanal (26) münden,
wobei bevorzugt die Schlitzverbreiterungen (32a;32b) in Plättchengleitrichtung (13) begrenzt werden durch eine Widerlagerfläche (33), welche sich an die der Längsmittenebene (6) zugewandte Schlitzführungsfläche (31a) anschließt und von dieser weg erstreckt, wobei sich die Widerlagerfläche (33) vorzugsweise bis zum Schlüsselkanal (26) erstreckt, und
die Schlitzverbreiterungen (32a;32b) seitlich begrenzt werden durch eine Verbreiterungsführungsfläche (34), welche sich parallel zu den Schlitzführungsflächen (31) erstreckt, wobei die Verbreiterungsführungsfläche (34) in Bezug zu den beiden Schlitzführungsflächen (31a;31b) zur Längsmittenebene (6) hin versetzt ist.

10. Schließzylinder (1) nach Anspruch 9,
**dadurch gekennzeichnet, dass**
die axiale Erstreckung der beiden Schlitzverbreiterungen (32a;32b) eines Führungsschlitzes (30) jeweils einer Plättchendicke (d) einer Plättchenzuhaltung (5a;5b) entspricht, wobei die beiden Schlitzverbreiterungen (32a;32b) eines Führungsschlitzes (30) in axialer Richtung zueinander um den Betrag einer Plättchendicke (d) versetzt angeordnet sind.

11. Schließzylinder (1) nach einem der Ansprüche 8 bis 10,
**dadurch gekennzeichnet, dass**
die beiden in demselben Führungsschlitz (30) angeordneten Plättchenzuhaltungen (5a;5b) mit ihren Plättchenoberseiten (14a;14b) aneinander gleitbar anliegen und die beiden Leistengleitkanten (17a;17b) paarweise gleitbar an den beiden Schlitzführungsflächen (31a;31b) anliegen, wobei die ersten Leistengleitkanten (17a) der beiden Plättchenzuhaltungen (5a;5b) zueinander koplanar sind und die zweiten Leistengleitkanten (17b) der beiden Plättchenzuhaltungen (5a;5b) zueinander koplanar sind.

12. Schließzylinder (1) nach einem der Ansprüche 6 bis 11,
**dadurch gekennzeichnet, dass**
die Steuer- und Widerlagernasen (19) der beiden in demselben Führungsschlitz (30) angeordneten Plättchenzuhaltungen (5a;5b) jeweils auf der anderen Seite der Quermittenebene (7) angeordnet sind, wobei die beiden Plättchenzuhaltungen (5a;5b) in Bezug zueinander um 180° um eine zur Längsmittenebene (6) senkrechte Drehachse gedreht angeordnet sind.

13. Schließzylinder (1) nach einem der Ansprüche 9 bis 12,
**dadurch gekennzeichnet, dass**
die Steuer- und Widerlagernasen (19) jeweils in einer der beiden Schlitzverbreiterungen (32a;32b) angeordnet sind, wobei die Nasenendkanten (22) an der jeweiligen Verbreiterungsführungsfläche (34) gleitbar anliegen, wobei vorzugsweise die Nasenendkanten (22) in axialer Richtung vollständig bzw. vollflächig an der Verbreiterungsführungsfläche (34) anliegen.

14. Schließzylinder (1) nach einem der Ansprüche 9 bis 13,
**dadurch gekennzeichnet, dass**
die Steuer- und Widerlagernasen (19) in der sperrenden Stellung der Plättchenzuhaltungen (5a;5b) jeweils mit ihrer Steuer- und Widerlagerkante (20) an der Widerlagerfläche (33) des Zylinderkerns (4) anliegen, wobei die Steuer- und Widerlagerkanten (20) die Widerlagerfläche (33) in Richtung auf die Längsmittenebene (6) zu jeweils überragen.

15. Schließzylinder (1) nach einem der Ansprüche 6 bis 14,
**dadurch gekennzeichnet, dass**
die Steuer- und Widerlagerkanten (20) in den Schlüsselkanal (26) bereichsweise hinein ragen, insbesondere mit ihrem über die Widerlagerfläche (33) überstehenden Bereich, wobei vorzugsweise sich die Steuer- und Widerlagerkanten (20) der beiden in demselben Führungsschlitz (30) angeordneten Plättchenzuhaltungen (5a;5b) in Plättchengleitrichtung (13) gegenüberliegen.

16. Schließzylinder (1) nach einem der Ansprüche 6 bis 15,
**dadurch gekennzeichnet, dass**
in der sperrenden Stellung der Plättchenzuhaltungen (5a;5b) die Steuer- und Widerlagerkanten (20) der jeweils in die gleiche Plättchensperrrichtung (43a oder 43b) angetriebenen Plättchenzuhaltungen (5a oder 5b) in axialer Richtung zueinander fluchtend angeordnet sind.

17. Schließzylinder (1) nach einem der Ansprüche 6 bis 16,
**dadurch gekennzeichnet, dass**
in der sperrenden Stellung der Plättchenzuhaltungen (5a;5b) die Steuer- und - widerlagerkanten (20) aller Plättchenzuhaltungen (5a; 5b) alle den gleichen Abstand von der Quermittenebene (7) aufweisen.

18. Schließzylinder (1) nach einem der vorhergehenden Ansprüche,
**dadurch gekennzeichnet, dass**
jede Federklammer, insbesondere jede Schenkelfeder (35), zwei Federschenkel (38a; 38b) mit jeweils einem freien Schenkelende (55) aufweist, von denen sich der eine Federschenkel (38a), bevorzugt mit seinem freien Schenkelende (55), an der ersten Plättchenzuhaltung (5a) und der andere Federschenkel (38b), bevorzugt mit seinem freien Schenkelende (55), an der zweiten Plättchenzuhaltung (5b) abstützt,
wobei vorzugsweise die, bevorzugt u-förmige, Schenkelfeder (35) Schenkelfeder (35) eine mittige Wicklung (36) aus Federdraht (37) aufweist und die beiden Enden des Federdrahtes (37) jeweils die von der Wicklung (36) abstehenden Federschenkel (38a;38b) mit jeweils dem freien Schenkelende (55) bilden,
wobei vorzugsweise das freie Schenkelende (55) jeweils in Richtung einer Federachse (35a) in Bezug zum übrigen Federschenkel (38a;38b) abgebogen ist, wobei sich die beiden Schenkelenden (55) in Bezug zur Richtung der Federachse (35a) in entgegengesetzte Richtungen erstrecken.

19. Schließzylinder (1) nach Anspruch 18,
**dadurch gekennzeichnet, dass**
ein erster Federschenkel (38a) der beiden Federschenkel (38a;38b), insbesondere mit dem Schenkelende (55), an der einen Plättchenzuhaltung (5a), insbesondere an deren Steuer- und Widerlagernase (19), bevorzugt an deren Federabstützkante (21), und ein zweiter Federschenkel (38b) der beiden Federschenkel (38a;38b), insbesondere mit dem Schenkelende (55), an der anderen Plättchenzuhaltung (5b), insbesondere an deren Steuer- und Widerlagernase (19), bevorzugt an deren Federabstützkante (21), anliegt.

20. Schließzylinder (1) nach einem der Ansprüche 9 bis 19,
**dadurch gekennzeichnet, dass**
die Federaufnahmenut (44) jeweils in die beiden Schlitzverbreiterungen (32a;32b) mündet.

21. Schließzylinder (1) nach einem der vorhergehenden Ansprüche,
**dadurch gekennzeichnet, dass**
es sich bei dem Schließzylinder (1) um einen Schließzylinder (1) für ein Zylinderschloss für Kraftfahrzeuge, bevorzugt für Bau- und Landmaschinen, handelt.

22. Zylinderschloss mit einem Schließzylinder (1) und einem dazu passenden Schlüssel (50),
**dadurch gekennzeichnet, dass**
der Schließzylinder (1) nach einem der vorhergehenden Ansprüche ausgebildet ist,
wobei vorzugsweise der Schlüssel (50) einen Schlüsselbart (51) mit zwei Schmalkanten (52) und zwei Breitseitenflächen (53) und einer freien Stirnkante (54) aufweist, wobei der Schlüsselbart (51) auf beiden Breitseitenflächen (53) jeweils zwei nach außen abstehende Steuerbahnen (49a;49b) aufweist, welche vorzugsweise durch aufliegende Fräsungen gebildet sind, und
wobei vorzugsweise der Schlüsselbart (51) zwei Zentriernuten (56) aufweist, die jeweils auf einer der beiden Breitseitenflächen (53) angeordnet sind und sich längs des Schlüsselbartes (51) zwischen den beiden Steuerbahnen (49a;49b) erstrecken.

23. Zylinderschloss nach Anspruch 22,
**dadurch gekennzeichnet, dass**
es sich bei dem Zylinderschloss um ein Zylinderschloss für Kraftfahrzeuge, bevorzugt für Bau- und Landmaschinen, handelt.

## Claims

1. A lock cylinder (1) for a cylinder lock having
a) a cylinder axis (3) as well as a longitudinal central plane (6) containing the cylinder axis (3) and a transverse central plane (7) perpendicular thereto, likewise containing the cylinder axis (3),
b) a cylinder housing (2), having an axial core receiving cut-out (9) as well as at least two axially extending blocking grooves (10a; 10b) that are open to the core receiving cut-out (9),
c) a cylinder core (4) supported inside the core receiving cut-out (9), having an axial key channel (26) and a plurality of guide slots (30) extending through the cylinder core (4) in a plate-sliding direction perpendicular to the transverse central plane (7),
a plurality of plate tumblers (5a; 5b), which are supported in one of the guide slots (30) such that they can be displaced back and forth in the plate sliding direction (13), wherein the plate tumblers (5a; 5b) each have a locking position, in which they each engage with one of the blocking grooves (10a; 10b) such that the cylinder core (4) is connected to the cylinder housing (2) in a non-rotating manner about the cylinder axis (3), and having a non-locking position, in which they are driven into the cylinder core (4) far enough that they do not engage in the blocking grooves (10a; 10b) and the cylinder core can rotate about the cylinder axis (2) in the cylinder housing (2), wherein the plate tumblers (5a; 5b) are each connected to a spring so as to be driven in a plate blocking direction (43a; 43gb) into their locking position, and
wherein, in each case, two plate tumblers (5a; 5b) are connected to a single spring clamp, preferably a leg spring (35), so as to be driven in opposite directions into their respective locking position,
**characterized in that,**
the plate tumblers (5a; 5b) are designed strip-shaped without a key receiving groove and in each case, two plate tumblers (5a; 5b) are disposed, above one another in the axial direction, in the same guide slot (30), wherein the two plate tumblers (5a; 5b) disposed in the same guide slot (30) are connected to the same spring clamp, preferably to the leg spring (35), so as to be driven in opposite directions into their locking position, and wherein the two plate tumblers (5a; 5b) disposed in the same guide slot (30) lie with their plate surfaces (14a; 14b) against one another such that they can slide.

2. The lock cylinder (1) according to Claim 1,
**characterized in that,**
the plate tumblers (5a; 5b) and the guide slots (30) are all disposed on the same side of the longitudinal central plane (6).

3. The lock cylinder (1) according to claim 1 or 2,
**characterized in that**
the spring clamps, preferably leg springs (35), are each disposed in a spring receiving groove (44) of the cylinder core (4) that extends in the circumferential direction of the cylinder core (4), which spring receiving groove extends from the outside into the cylinder core (4).

4. The lock cylinder (1) according to one of the preceding Claims,
**characterized in that**
the two blocking grooves (10a; 10b), in which the plate tumblers (5a; 5b) engage when in their locking position, lie opposite one another in the plate sliding direction (13).

5. The lock cylinder (1) according to one of the preceding Claims,
**characterized in that**
the plate tumblers (5a; 5b) each have a longitudinal guide and blocking strip (16), having a longitudinal extension parallel to the plate sliding direction (13), as well as a first strip blocking end (16a) and a second strip blocking end (16b), wherein, in the blocking position, the guide and blocking strip (16) engages with the second strip blocking end (16b) in the respective blocking groove (10a; 10b), wherein preferably the guide and blocking strip (16) has a first strip sliding edge (17a), a second strip sliding edge (17b) and two strip end edges (18a; 18b), wherein the two strip sliding edges (17a; 17b) extend parallel to the plate sliding direction (13) and the plate tumblers (5a; 5b) are guided in a sliding manner, in each case via the two strip sliding edges (17a; 17b), within the guide slot (30), and wherein, preferably, the second strip sliding edge (17b) extends continuously from the one to the other strip end edge (18a; 18b).

6. The lock cylinder (1) according to Claim 5,
**characterized in that**
the plate tumblers (5a; 5b) each have a control and counter bearing lug (19), which adjoins the guide and blocking strip (16), in particular at the first strip sliding edge (17a), and protrudes away therefrom, and extends toward the longitudinal central plane (6), wherein the control and counter bearing lug (19) is preferably disposed adjacent to the first strip blocking end (16a),
wherein preferably the control and counter bearing lugs (19) each have a control and counter bearing edge (20) facing the second strip blocking end (16b) for guiding the plate tumbler (5a; 5b) along a control track (49a; 49b) of a correct key (50) for the cylinder lock, a spring bearing edge (21) facing the first strip blocking end (16a), and a lug end edge (22) facing the longitudinal central plane (6), preferably parallel to the two strip sliding edges (17a; 17b), wherein the control and counter bearing edge (20) and the spring bearing edge (21) are preferably parallel to one another, and preferably extend perpendicular to the cylinder axis (3) and perpendicular to the plate sliding direction (13),
wherein preferably the control and counter bearing edges (20) of the individual plate tumblers (5a; 5b) of the lock cylinder (1) all have a different spacing to the second strip blocking end (16b) when viewed in the plate sliding direction (13).

7. The lock cylinder (1) according to one of the preceding Claims,
**characterized in that**
the cylinder core (4) has at least one, preferably two, centering strips (42) for interacting with a corresponding centering groove (56) of the corresponding key (50) in each case, which extend into the key channel (26) and extend parallel to the cylinder axis (3), wherein, preferably, a centering strip (42) is present in each case on both sides of the longitudinal central plane (6).

8. The lock cylinder (1) according to one of the preceding Claims,
**characterized in that**
the guide slots (30) are disposed such that they are adjacent to one another and flush to one another in the axial direction and/or
the guide slots (30) each have two slot guidance surfaces (31a; 31b), which extend parallel to the plate sliding direction (13), and are spaced apart from one another in a direction perpendicular to the longitudinal central plane (6), wherein the two strip sliding edges (17a; 17b) are guided in pairs in a sliding manner on the slot guidance surfaces (31a; 31b) in the plate sliding direction (13).

9. The lock cylinder (1) according to one of the preceding Claims,
**characterized in that**
the guide slots (30) have a first and a second slot end (30a; 30b), open in each case toward the cylinder housing (2), wherein the cylinder core (4), in its locked position, is preferably disposed such that the guide slots (30) are disposed, in the plate sliding direction, flush with the blocking grooves (10a; 10b) that are opposite one another in the plate sliding direction (13),
wherein preferably the guide slots (30) have a slot widening (32a; 32b) at each of their slot ends (30a; 30b), wherein the guide slot (30) in the region of the slot widenings (32a; 32b) widens in each case toward the longitudinal central plane (6), and the slot widenings (32a; 32b) each open into the key channel (26), wherein preferably the slot widenings (32a; 32b) are delimited in the plate sliding direction (13) by a counter bearing surface (33), which adjoins the slot guidance surface (31a) facing the longitudinal central plane (6) and extends away therefrom, wherein the counter bearing surface (33) preferably extends to the key channel (26), and the slot widenings (32a; 32b) are laterally delimited by a widening guidance surface (34), which extends parallel to the slot guidance surfaces (31), wherein the widening guidance surface (34) is offset with respect to the two slot guidance surfaces (31a; 31b) toward the longitudinal central plane (6).

10. The lock cylinder (1) according to Claim 9,
**characterized in that**
the axial extension of the two slot widenings (32a; 32b) of one of the guide slots (30) each correspond to a plate thickness (d) of a plate tumbler (5a; 5b), wherein the two slot widenings (32a; 32b) of a guide slot (30) are disposed offset to one another in the axial direction by the amount of the thickness (d) of a plate.

11. The lock cylinder (1) according to one of the Claims 8 to 10,
**characterized in that**
the two plate tumblers (5a; 5b) disposed in the same guide slot (30) rest against one another with their plate upper surfaces (14a; 14b) such that they can slide, and the two strip sliding edges (17a; 17b) rest against the two slot guidance surfaces (31a; 31b) in pairs such that they can slide, wherein the first strip sliding edges (17a) of the two plate tumblers (5a; 5b) are coplanar to one another, and the second strip sliding edges (17b) of the two plate tumblers (5a; 5b) are coplanar to one another.

12. The lock cylinder (1) according to one of the Claims 6 to 11,
**characterized in that**
the control and counter bearing lugs (19) of the two plate tumblers (5a; 5b) disposed in the same guide slot (30) are each disposed on the other side of the transverse central plane (7), wherein the two plate tumblers (5a; 5b) are disposed such that they are rotated 180° in relation to one another about a rotational axis that is perpendicular to the longitudinal central plane (6).

13. The lock cylinder (1) according to one of the Claims 9 to 12,
**characterized in that**
the control and counter bearing lugs (19) are each disposed in one of the two slot widenings (32a; 32b), wherein the lug end edges (22) rest in a sliding manner on the respective widening guidance surface (34), wherein, preferably, the lug end edges (22) rest entirely, or with their entire surface, in the axial direction on the widening guidance surface (34).

14. The lock cylinder (1) according to one of the Claims 9 to 13,
**characterized in that**
the control and counter bearing lugs (19) each rest with their control and counter bearing edge (20) against the counter bearing surface (33) of the cylinder core (4) when the plate tumblers (5a; 5b) are in the locking position, wherein the control and counter bearing edges (20) each extend beyond the counter bearing surface (33) toward the longitudinal central plane (6).

15. The lock cylinder (1) according to one of the Claims 6 to 14,
**characterized in that**
the control and counter bearing edges (20) extend into the key channel (26) in part, in particular with their region extending beyond the counter bearing surface (33), wherein, preferably, the control and counter bearing edges (20) of the two plate tumblers (5a; 5b) disposed in the same guide slot (30) are opposite one another in the plate sliding direction (13).

16. The lock cylinder (1) according to one of the Claims 6 to 15,
**characterized in that,**
when the plate tumblers (5a; 5b) are in the locking position, the control and counter bearing edges (20) of the respective plate tumblers (5a; 5b), which are driven in the same plate locking direction (43a or 43b), are disposed such that they are flush to one another in the axial direction.

17. The lock cylinder (1) according to one of the Claims 6 to 16,
**characterized in that,**
when the plate tumblers (5a; 5b) are in the locking position, the control and counter bearing edges (20) of all of the plate tumblers (5a; 5b) all have the same spacing to the transverse central plane (7).

18. The lock cylinder (1) according to one of the preceding Claims,
**characterized in that**
each spring clamp, in particular each leg spring (35), has two spring legs (38a; 38b), each of which has a free leg end (55), of which the one spring leg (38a), preferably with its free leg end (55), bears against the first plate tumbler (5a) and the other spring leg (38b), preferably with its free leg end (55), bears against the second plate tumbler (5b),
wherein preferably the, preferably U-shaped, leg spring (35) has a central winding (36) made of spring wire (37), and the two ends of the spring wire (37) each form the spring legs (38a; 38b) in each case having the free leg ends (55) and protruding away from the winding (36), wherein, preferably, the free leg ends (55) are each bent downward in the direction of a spring axis (35a) with respect to the rest of the spring leg (38a; 38b), wherein the two leg ends (55) extend in opposite directions with respect to the direction of the spring axis (35a).

19. The lock cylinder (1) according to Claim 18,
**characterized in that**
a first spring leg (38a) of the two spring legs (38a; 38b), in particular with the leg end (55), bears against the one plate tumbler (5a), in particular against its control and counter bearing lug (19), preferably against its spring bearing edge (21), and the second spring leg (38b) of the two spring legs (38a; 38b), in particular with the leg end (55), bears against the other plate tumbler (5b), in particular against its control and counter bearing lug (19), preferably against its spring bearing edge (21).

20. The lock cylinder (1) according to one of the Claims 9 to 19,
**characterized in that**
the spring receiving grooves (44) each open into the two slot widenings (32a; 32b).

21. The lock cylinder (1) according to one of the preceding Claims,
**characterized in that**
the lock cylinder (1) is a lock cylinder (1) for a cylinder lock for motor vehicles, preferably for construction and agriculture machines.

22. A cylinder lock having a lock cylinder (1) and a key (50) fitting said lock cylinder,
**characterized in that**
the lock cylinder (1) is designed according to one of the preceding Claims, wherein preferably the key (50) has a key bit (51) with two narrow edges (52) and two wide lateral edges (53), and an free end edge (54), wherein the key bit (51) has two control tracks (49a; 49b) protruding outward in each case on both wide lateral surfaces (49a; 49b), which are preferably formed by milling, and wherein, preferably, the key bit (51) has two centering grooves (56), each of which are disposed on one of the wide lateral surfaces (53), and extend along the key bit (51) between the two control tracks (49a; 49b).

23. The cylinder lock according to claim 22,
**characterized in that**
the cylinder lock is a cylinder lock for motor vehicles, preferably for construction and agriculture machines.

## Revendications

1. Barillet tubulaire (1) pour une serrure à barillet avec
a) un axe de barillet (3) ainsi qu'un plan médian longitudinal (6) contenant l'axe de barillet (3) et un plan médian transversal (7) perpendiculaire à celui-ci, contenant également l'axe de barillet (3),
b) un boîtier de barillet (2), qui présente un évidement de réception d'un noyau axial (9) ainsi qu'au moins deux gorges de blocage (10a ; 10b) s'étendant axialement, ouvertes sur l'évidement de réception de noyau (9),
c) un noyau de barillet (4) logé à l'intérieur de l'évidement de réception de noyau (9), qui présente un canal de clé axial (26) et plusieurs fentes de guidage (30) s'étendant à travers le noyau de barillet (4) dans une direction de glissement des paillettes (13) perpendiculaire au plan médian transversal (7),
d) plusieurs paillettes (5a ; 5b), qui sont logées dans une des fentes de guidage (30) de manière mobile en va-et-vient dans la direction de glissement des paillettes (13), dans lequel les paillettes (5a ; 5b) présentent respectivement une position bloquante, dans laquelle elles viennent en prise dans respectivement une des gorges de blocage (10a ; 10b) de telle sorte que le noyau de barillet (4) soit en contact avec le boîtier de barillet (2) de manière non rotative autour de l'axe de barillet (3), et présentent une position non bloquante, dans laquelle elles sont repliées dans le noyau de barillet (4) jusqu'à ce qu'elles ne soient plus en prise dans les gorges de blocage (10a ; 10b) et que le noyau de barillet (4) puisse tourner autour de l'axe de barillet (3) dans le boîtier de barillet (2), dans lequel les paillettes (5a ; 5b) sont, en contact respectivement avec un ressort, entraînées dans leur position bloquante dans une direction de blocage des paillettes (43a ; 43b), et
dans lequel respectivement deux paillettes (5a ; 5b) sont en contact avec une seule pince à ressort, de préférence un ressort à branches (35), entraînées en sens contraire dans leur position bloquante respective,
**caractérisé en ce que**
les paillettes (5a ; 5b) sont réalisées sous la forme de barrette sans gorge de réception de clé, et **en ce que** respectivement deux paillettes (5a ; 5b) sont agencées dans la même fente de guidage (30) l'une au-dessus de l'autre dans la direction axiale, dans lequel les deux paillettes (5a ; 5b) agencées dans la même fente de guidage (30) sont en contact avec la même pince à ressort, de préférence ressort à branches (35), entraînées en sens contraire dans leur position bloquante respective, et dans lequel les deux paillettes (5a ; 5b) agencées dans la même fente de guidage (30) s'appuient de manière coulissante l'une contre l'autre avec leurs faces supérieures de paillettes (14a ; 14b).

2. Barillet tubulaire (1) selon la revendication 1,
**caractérisé en ce que**
les paillettes (5a ; 5b) et les fentes de guidage (30) sont toutes agencées du même côté du plan médian longitudinal (6).

3. Barillet tubulaire (1) selon la revendication 1 ou 2,
**caractérisé en ce que**
les pinces à ressort, de préférence les ressorts à branches (35), sont agencées respectivement dans une gorge de réception de ressort (44) du noyau de barillet (4) s'étendant dans la direction périphérique du noyau de barillet (4), qui s'étend dans le noyau de barillet (4) depuis l'extérieur.

4. Barillet tubulaire (1) selon l'une quelconque des revendications précédentes,
**caractérisé en ce que**
les deux gorges de blocage (10a ; 10b), dans lesquelles les paillettes (5a ; 5b) viennent en prise dans leur position bloquante, sont face à face dans la direction de glissement des paillettes (13).

5. Barillet tubulaire (1) selon l'une quelconque des revendications précédentes,
**caractérisé en ce que**
les paillettes (5a ; 5b) présentent respectivement une barrette de guidage et de blocage allongée (16), qui présente une extension longitudinale parallèle à la direction de glissement des paillettes (13) ainsi qu'une première extrémité de blocage de barrette (16a) et une deuxième extrémité de blocage de barrette (16b), dans lequel la barrette de guidage et de blocage (16) vient en prise dans la position bloquante avec la deuxième extrémité de blocage de barrette (16b) dans la gorge de blocage (10a ; 10b) respective,
dans lequel de préférence la barrette de guidage et de blocage (16) présente une première arête de glissement de barrette (17a), une deuxième arête de glissement de barrette (17b) et deux arêtes d'extrémité de barrette (18a ; 18b) dans lequel les deux arêtes de glissement de barrette (17a ; 17b) s'étendent parallèlement à la direction de glissement des paillettes (13) et les paillettes (5a ; 5b) sont guidées de manière coulissante dans la fente de guidage (30) respectivement avec les deux arêtes de glissement de barrette (17a ; 17b), et
dans lequel de préférence la deuxième arête de glissement de barrette (17b) s'étend en continu de l'une à l'autre arête d'extrémité de barrette (18a ; 18b).

6. Barillet tubulaire (1) selon la revendication 5,
**caractérisé en ce que**
les paillettes (5a ; 5b) présentent respectivement un nez de commande et de contre-appui (19), qui se raccorde à la barrette de guidage et de blocage (16), en particulier à la première arête de glissement de barrette (17a), et dépasse de celle-ci et s'étend sur le plan médian longitudinal (6), dans lequel le nez de commande et de contre-appui (19) est agencé de préférence de manière adjacente à la première extrémité de blocage de barrette (16a),
dans lequel de préférence les nez de commande et de contre-appui (19) présentent respectivement une arête de commande et de contre-appui (20) tournée vers la deuxième extrémité de blocage de barrette (16b) pour le guidage des paillettes (5a ; 5b) le long d'une voie de commande (49a ; 49b) d'une clé (50) adaptée de la serrure à barillet, une arête d'appui de ressort (21) tournée vers la première extrémité de blocage de barrette (16a) et une arête d'extrémité de nez (22) tournée vers le plan médian longitudinal (6), de préférence parallèle aux deux arêtes de glissement de barrette (17a ; 17b), dans lequel l'arête de commande et de contre-appui (20) et l'arête d'appui de ressort (21) sont de préférence parallèles l'une à l'autre et s'étendent de préférence perpendiculairement à l'axe de barillet (3) et perpendiculairement à la direction de glissement des paillettes (13),
dans lequel de préférence les arêtes de commande et de contre-appui (20) des différentes paillettes (5a ; 5b) du barillet tubulaire (1) présentent toutes une autre distance (A) par rapport à la deuxième extrémité de blocage de barrette (16b) vu dans la direction de glissement des paillettes (13).

7. Barillet tubulaire (1) selon l'une quelconque des revendications précédentes,
**caractérisé en ce que**
le noyau de barillet (4) présente au moins une, de préférence deux, barrettes de centrage (42) pour la coopération avec respectivement une gorge de centrage (56) correspondante de la clé (50) correspondante, lesquelles pénètrent dans le canal de clé (26) et s'étendent parallèlement à l'axe de barillet (3), dans lequel de préférence respectivement une barrette de centrage (42) est présente des deux côtés du plan médian longitudinal (6).

8. Barillet tubulaire (1) selon l'une quelconque des revendications précédentes,
**caractérisé en ce que**
les fentes de guidage (30) sont agencées de manière adjacente l'une à l'autre et de manière alignée l'une à l'autre dans la direction axiale et/ou
les fentes de guidage (30) présentent respectivement deux surfaces de guidage de fente (31a ; 31b), qui s'étendent parallèlement à la direction de glissement des paillettes (13) et sont espacées l'une de l'autre dans une direction perpendiculaire au plan médian longitudinal (6), dans lequel les deux arêtes de glissement de barrette (17a ; 17b) sont guidées de manière coulissante par paire au niveau des surfaces de guidage de fente (31a ; 31b) dans la direction de glissement des paillettes (13).

9. Barillet tubulaire (1) selon l'une quelconque des revendications précédentes,
**caractérisé en ce que**
les fentes de guidage (30) présentent une première et une deuxième extrémité de fente (30a ; 30b), respectivement ouverte sur le boîtier de barillet (2), dans lequel de préférence le noyau de barillet (4) est agencé dans sa position bloquée de sorte que les fentes de guidage (30) sont agencées de manière alignée dans la direction de glissement des paillettes (13) par rapport aux deux gorges de blocage (10a; 10b) se faisant face dans la direction de glissement des paillettes (13),
dans lequel de préférence les fentes de guidage (30) présentent un élargissement de fente (32a ; 32b) à chacune de leurs extrémités de fente (30a ; 30b), dans lequel la fente de guidage (30) s'élargit dans la zone des élargissements de fente (32a ; 32b) respectivement dans la direction du plan médian longitudinal (6) et les élargissements de fente (32a ; 32b) débouchent respectivement dans le canal de clé (26),
dans lequel de préférence les élargissements de fente (32a ; 32b) sont délimités dans la direction de glissement des paillettes (13) par une surface de contre-appui (33), laquelle se raccorde à la surface de guidage de fente (31a) tournée vers le plan médian longitudinal (6) et s'éloigne de celle-ci, dans lequel la surface de contre-appui (33) s'étend de préférence jusqu'au canal de clé (26), et
les élargissements de fente (32a ; 32b) sont délimités latéralement par une surface de guidage d'élargissement (34), laquelle s'étend parallèlement aux surfaces de guidage de fente (31), dans lequel la surface de guidage d'élargissement (34) est décalée par rapport aux deux surfaces de guidage de fente (31a ; 31b) par rapport au plan médian longitudinal (6).

10. Barillet tubulaire (1) selon la revendication 9,
**caractérisé en ce que**
l'extension axiale des deux élargissements de fente (32a ; 32b) d'une fente de guidage (30) correspond respectivement à une épaisseur de paillette (d) d'une paillette (5a ; 5b), dans lequel les deux élargissements de fente (32a ; 32b) d'une fente de guidage (30) sont agencés de manière décalée l'un par rapport à l'autre dans la direction axiale de la valeur d'une épaisseur de paillette (d).

11. Barillet tubulaire (1) selon l'une quelconque des revendications 8 à 10,
**caractérisé en ce que**
les deux paillettes (5a ; 5b) agencées dans la même fente de guidage (30) s'appuient de manière coulissante l'une contre l'autre avec leurs faces supérieures de paillettes (14a ; 14b) et les deux arêtes de glissement de barrette (17a ; 17b) s'appuient de manière coulissante par paire contre les surfaces de guidage de fente (31a ; 31b), dans lequel les premières arêtes de glissement de barrette (17a) des deux paillettes (5a ; 5b) sont coplanaires l'une avec l'autre et les deuxièmes arêtes de glissement de barrette (17b) des deux paillettes (5a ; 5b) sont coplanaires l'une avec l'autre.

12. Barillet tubulaire (1) selon l'une quelconque des revendications 6 à 11,
**caractérisé en ce que**
les nez de commande et de contre-appui (19) des deux paillettes (5a ; 5b) agencées dans la même fente de guidage (30) sont agencés respectivement de l'autre côté du plan médian transversal (7), dans lequel les deux paillettes (5a ; 5b) sont agencées tournées l'une par rapport à l'autre de 180° autour d'un axe de rotation perpendiculaire au plan médian longitudinal (6).

13. Barillet tubulaire (1) selon l'une quelconque des revendications 9 à 12,
**caractérisé en ce que**
les nez de commande et de contre-appui (19) sont agencés respectivement dans un des deux élargissements de fente (32a ; 32b), dans lequel les arêtes d'extrémité de nez (22) s'appuient de manière coulissante contre la surface de guidage d'élargissement (34) respective, dans lequel de préférence les arêtes d'extrémité de nez (22) s'appuient entièrement ou sur toute la surface contre la surface de guidage d'élargissement (34) dans la direction axiale.

14. Barillet tubulaire (1) selon l'une quelconque des revendications 9 à 13,
**caractérisé en ce que**
les nez de commande et de contre-appui (19) s'appuient dans la position bloquante des paillettes (5a ; 5b) respectivement avec leur arête de commande et de contre-appui (20) contre la surface de contre-appui (33) du noyau de barillet (4), dans lequel les arêtes de commande et de contre-appui (20) dépassent respectivement de la surface de contre-appui (33) dans la direction du plan médian longitudinal (6).

15. Barillet tubulaire (1) selon l'une quelconque des revendications 6 à 14,
**caractérisé en ce que**
les arêtes de commande et de contre-appui (20) pénètrent par zones dans le canal de clé (26), en particulier avec leur zone en saillie de la surface de contre-appui (33), dans lequel de préférence les arêtes de commande et de contre-appui (20) des deux paillettes (5a ; 5b) agencées dans la même fente de guidage (30) se font face dans la direction de glissement des paillettes (13).

16. Barillet tubulaire (1) selon l'une quelconque des revendications 6 à 15,
**caractérisé en ce que**
dans la position bloquante des paillettes (5a ; 5b), les arêtes de commande et de contre-appui (20) des paillettes (5a ou 5b) entraînées respectivement dans la même direction de blocage des paillettes (43a ou 43b) sont agencées de manière alignée l'une à l'autre dans la direction axiale.

17. Barillet tubulaire (1) selon l'une quelconque des revendications 6 à 16,
**caractérisé en ce que**
dans la position bloquante des paillettes (5a ; 5b), les arêtes de commande et de contre-appui (20) de toutes les paillettes (5a ; 5b) présentent toutes la même distance par rapport au plan médian transversal (7).

18. Barillet tubulaire (1) selon l'une quelconque des revendications précédentes,
**caractérisé en ce que**
chaque pince à ressort, en particulier chaque ressort à branches (35), présente deux branches ressort (38a ; 38b) avec respectivement une extrémité de branche libre (55), dont l'une branche ressort (38a) s'appuie, de préférence avec son extrémité de branche libre (55), contre la première paillette (5a) et l'autre branche ressort (38b) s'appuie, de préférence avec son extrémité de branche libre (55), contre la deuxième paillette (5b),
dans lequel de préférence, le ressort à branches (35), ressort à branches (35) de préférence en forme de U, présente un enroulement médian (36) en fil à ressort (37) et les deux extrémités du fil à ressort (37) forment respectivement les branches ressort (38a ; 38b) en saillie de l'enroulement (36) avec respectivement l'extrémité de branche libre (55),
dans lequel de préférence l'extrémité de branche libre (55) est courbée respectivement en direction d'un axe de ressort (35a) par rapport au reste de la branche ressort (38a ; 38b), dans lequel les deux extrémités de branche (55) s'étendent dans des directions opposées par rapport à la direction de l'axe de ressort (35a).

19. Barillet tubulaire (1) selon la revendication 18,
**caractérisé en ce que**
une première branche ressort (38a) des deux branches ressort (38a ; 38b) s'appuie, en particulier avec l'extrémité de branche (55), contre l'une paillette (5a), en particulier contre son nez de commande et de contre-appui (19), de préférence contre son arête d'appui de ressort (21), et une deuxième branche ressort (38b) des deux branches ressort (38a ; 38b) s'appuie, en particulier avec l'extrémité de branche (55), contre l'autre paillette (5b), en particulier contre son nez de commande et de contre-appui (19), de préférence contre son arête d'appui de ressort (21).

20. Barillet tubulaire (1) selon l'une quelconque des revendications 9 à 19,
**caractérisé en ce que**
la gorge de réception de ressort (44) débouche respectivement dans les deux élargissements de fente (32a ; 32b).

21. Barillet tubulaire (1) selon l'une quelconque des revendications précédentes,
**caractérisé en ce que**
le barillet tubulaire (1) est un barillet tubulaire (1) pour une serrure à barillet pour véhicules automobiles, de préférence pour machines agricoles et de construction.

22. Serrure à barillet avec un barillet tubulaire (1) et une clé (50) qui y est adaptée,
**caractérisée en ce que**
le barillet tubulaire (1) est réalisé selon l'une quelconque des revendications précédentes,
dans laquelle de préférence la clé (50) présente un panneton (51) avec deux arêtes de chant (52) et deux grandes surfaces (53) et une arête avant libre (54), dans laquelle le panneton (51) présente sur les deux grandes surfaces (53) respectivement deux voies de commande (49a ; 49b) en saillie vers l'extérieur, lesquelles sont formées de préférence par des fraisages d'appui, et
dans laquelle de préférence le panneton (51) présente deux gorges de centrage (56), qui sont agencées respectivement sur une des deux grandes surfaces (53) et s'étendent le long du panneton (51) entre les deux voies de commande (49a ; 49b).

23. Serrure à barillet selon la revendication 22,
**caractérisée en ce que**
la serrure à barillet est une serrure à barillet pour véhicules automobiles, de préférence pour machines agricoles et de construction.
